# EUROPÄISCHE PATENTANMELDUNG

(11) **EP 0 891 932 A1**
(43) Veröffentlichungstag der Anmeldung: **20.01.1999**
(21) Anmeldenummer: 98111363.2
(22) Anmeldetag: 19.06.1998
(51) Int. Cl.: B65F 1/00, B65D 33/00

(54) **Müllbeutel, Beutelgebinde, Beutelgebindesortiment und Produktpalette von Beuteln**

(30) Priorität: 19.06.1997 DE 29710736 U; 01.10.1997 DE 29717551 U
(71) Anmelder: PelyPlastic GmbH & Co., 23812 Wahlstedt (DE)
(72) Erfinder:
(74) Vertreter: Beetz & Partner Patentanwälte

(57) **Zusammenfassung**

Angegeben wird ein Müllbeutel (1) mit einer sein Volumen oder seine Größe, Form oder Qualität betreffenden ersten Kennzeichnung, ein Müllbeutelsortiment mit Müllbeuteln verschiedener Größe oder Form, die alle die erste Kennzeichnung aufweisen, Müllbeutelgebinde bestehend aus Müllbeuteln (1) und einer Umhüllung (4) hierzu, wobei die Müllbeutel die erste Kennzeichnung aufweisen, Müllbeutelgebindesortimente (21-23) mit jeweils den ersten Kennzeichnungen, und eine Produktpalette (31-39).

## Beschreibung

Die vorliegende Erfindung betrifft Müllbeutel, allgemein Beutel, Beutelgebinde, auf ein Beutelgebindesortiment und auf eine Produktpalette von Beuteln. Die angesprochenen Beutel sind dabei insbesondere solche, die im häuslichen Bereich zum Einsatz kommen.

Bei der Haushaltsführung wird eine zunehmende Anzahl verschiedener Typen von Beuteln, insbesondere Plastikbeuteln, verwendet. Die Beutel können unterschiedliche Verwendungszwecke haben. Beispielsweise kann es sich um Müllbeutel, Gefrierbeutel oder Frischhaltebeutel handeln. Sie können unterschiedliche Größen haben, beispielsweise "groß", "mittel", "klein" oder Volumina von 1 Liter, 2 Liter, 4 Liter, 6 Liter oder 8 Liter bzw. bei Müllbeuteln 30 Liter, 50 Liter oder 70 Liter. Ein notorisches Problem stellt bei dieser Vielzahl von verschiedenen Beutein der Kauf des tatsächlich gewünschten Produkts dar. Üblicherweise werden Beutel abgepackt in Gebinden verkauft. Ein Gebinde umfaßt dabei mehrere gleiche Beutel sowie eine Umhüllung hierzu. Die Beutel können Plastikbeutel sein, die kontinuierlich durch Perforation und Verschweißen aus einem fortlaufenden Plastikschlauch hergestellt und dann aufgerollt wurden. Die Umhüllung kann ein Karton, eine Banderole oder eine Umfolie sein, die die Beutel selbst ganz oder zumindest teilweise umgeben. Als Gebinde verpackt sieht man dem im Gebinde vorhandenen Beutel seine Größe oder seine sonstigen Eigenschaften jedoch nicht an. Zwar sind auf der Umhüllung üblicherweise Größen- bzw. Volumenangaben zu finden. Gleichwohl werden diese konkreten Daten beim Nachkauf von Beutein häufig nicht gewußt. Dies tritt insbesondere im häuslichen Bereich auf, da hier der Kauf solcher Beutel vergleichsweise unbewußt bzw. mit wenig Aufmerksamkeit geschieht. So passiert es häufig, daß Beutelgebinde gekauft werden, deren Beutel sich im Nachhinein als nicht richtig erweisen, weil sie entweder die falsche Größe, Form oder Qualität haben oder für eine andere Verwendung gedacht sind.

Aufgabe der Erfindung ist es, Müllbeutel, ein Beutelsortiment, ein Beutelgebinde, ein Beutelgebindesortiment und eine Produktpalette von Beuteln zu schaffen, mit denen Fehlkäufe der oben beschriebenen Art vermieden werden können.

Diese Aufgabe wird mit den Merkmalen der unabhängigen Ansprüche gelöst. Abhängige Ansprüche sind auf bevorzugte Ausführungsformen der Erfindung gerichtet.

Bezug nehmend auf die Zeichnungen werden nachfolgend einzelne Ausführungsformen der Erfindung beschrieben. Es zeigen:
- Fig. 1: in Kombination verschiedene erfindungsgemäße Ausführungsformen,
- Fig. 2: in Kombination weitere erfindungsgemäße Ausführungsformen,
- Fig. 3: ein erfindungsgemäßes Beutelgebinde,
- Fig. 4: schematisch ein erfindungsgemäßes Beutelgebindesortiment, und
- Fig. 5: schematisch eine erfindungsgemäße Produktpalette von Beuteln.

Fig. 1 zeigt den Fall, daß einzelne Müllbeutel 1 als Rolle 8 konfektioniert sind. Zunächst sollen nachfolgend die erfindungsgemäßen Eigenschaften eines einzelnen Müllbeutels 1 beschrieben werden.

Der Müllbeutel 1 hat eine bestimmte Größe und/oder Form und/oder Qualität, so daß er vorteilhaft in einen Mülleimer der passenden Größe und/oder Form eingesetzt werden kann. Jeder Müllbeutel 1 trägt eine erste Kennzeichnung, die sein Volumen und/oder seine Größe und/oder Form und/oder seine Qualität betrifft. Die erste Kennzeichnung hat den Vorteil, daß das Volumen oder die Größe, Form oder Qualität des Müllbeutels auch dann noch erkennbar ist, wenn der Müllbeutel nicht mehr konfektioniert oder verpackt vorliegt, sondern bereits im Einsatz ist oder weggeschmissen wird. Dadurch ist die Größe, Form oder Qualität des Müllbeutels bis zuletzt erkennbar. Dies erleichtert den Nachkauf passender Müllbeutel.

Vorzugsweise ist die erste Kennzeichnung die Farbe des Materials, aus dem der Müllbeutel gefertigt ist. Müllbeutel werden häufig aus Plastikfolie gefertigt. Dementsprechend kann die Plastikfolie ein einfarbiges Material sein, aus dem Müllbeutel 1 gleicher Größe hergestellt und dann beispielsweise als Rolle 8 konfektioniert werden. In einem Sortiment können dann Müllbeutel unterschiedlicher Größe oder Form bzw. unterschiedlichen Volumens unterschiedliche Farben bzw. unterschiedliche erste Kennzeichnungen aufweisen.

Wie schon erwähnt, ist die erste Kennzeichnung vorzugsweise die Grundfarbe des Müllbeutels. Denkbar sind aber auch explizite Volumenangaben, Musterungen oder ähnliches, wobei dann Müllbeutel gleicher Form und/oder Größe und/oder Qualität jeweils die gleiche erste Kennzeichnung haben und Müllbeutel unterschiedlicher Größe und/oder Form und/oder Qualität paarweise unterschiedliche erste Kennzeichnungen.

Wird als erste Kennzeichnung die Farbe des Materials des Müllbeutels gewählt, springt diese Kennzeichnung zwanglos und häufig ins Auge, so daß das Nachkaufen erleichtert ist. Es reicht dann, daß sich der Käufer an die Farbe des Müllbeutels erinnert, so daß hierbei primär das visuelle Gedächtnis angesprochen ist. Es ist nicht notwendig, konkrete Daten beispielsweise über die Größe des Mülleimers im Gedächtnis zu behalten.

Die Farbkennzeichnung von Müllbeuteln bietet Vorteile insbesondere im häuslichen Bereich. Hier sind häufig verschiedene Personen mit dem Nachkauf von Müllbeuteln befaßt, wobei sich diese üblicherweise kaum mit der Frage beschäftigen, welche Größe, beispielsweise wie viele Liter Volumen, ein Mülleimer aufweist. Dies erübrigt sich auch, wenn erfindungsgemäß die Müllbeutel über ihre Grundfarbe kodiert werden. Dann ist nämlich ein einfach merkbares Merkmal für den Nachkauf der auch weiterhin passenden Müllbeutel gegeben.

Fig. 1 zeigt Müllbeutel 1, die als Rollen 8 konfektioniert werden. Solche Müllbeutel werden kontinuierlich durch Verschweißen einer Plastikfolie hergestellt. Eine Naht 2 schließt den Müllbeutel in die eine Richtung ab, in die andere Richtung liegt die Öffnung 7 des Müllbeutels. Die nacheinander folgenden und auf der Rolle 8 aufgerollten Müllbeutel 1 werden durch eine Perforation 3 aneinandergehalten. Die Perforation 3 kann leicht durchtrennt werden, so daß der vorderste Müllbeutel 1 jeweils leicht von der Rolle 8 bzw. den übrigen Müllbeuteln abgerissen werden kann.

Hersteller von Müllbeuteln bieten üblicherweise ein Sortiment solcher Müllbeutel an. Ein solches Sortiment umfaßt Müllbeutel 1 verschiedener Größe, beispielsweise Müllbeutel mit Fassungsvolumina von 30 Litern, 50 Litern und 70 Litern. Das Sortiment kann auch Müllbeutel verschiedener Formen und/oder Qualitäten umfassen. Die unterschiedlichen Volumina, Größen, Formen und Qualitäten können durch unterschiedliche erste Kennzeichnungen voneinander unterschieden werden. So kann innerhalb des Sortiments den Beuteln unterschiedlicher Größe jeweils eine für die Größe spezifische Farbe zugeordnet werden (beispielsweise weiß für 10-Liter-Beutel, transparent für 20-Liter-Beutel, blau für 30-Liter-Beutel und grün für 60-Liter-Beutel).

In einer weiteren Ausführungsform können die Müllbeutel eines Sortiments eine für das Sortiment typische zweite Kennzeichnung 6 aufweisen. Diese zweite Kennzeichnung kennzeichnet den Müllbeutel als zum betreffenden Sortiment zugehörig. Die zweite Kennzeichnung 6 ist damit vorzugsweise die gleiche für alle Müllbeutel, die zu einem bestimmten Sortiment gehören. Die zweite Kennzeichnung erleichtert dem Käufer die Feststellung, daß die Müllbeutel zu einem bestimmten Sortiment gehören. Er weiß dann, daß er nicht einen Müllbeutel kauft, der zufälligerweise eine bestimmte Farbgebung hat. Die zweite Kennzeichnung 6 kann eine bestimmte grafische Gestaltung sein, ein "Logo", eine Marke oder ähnliches. In den Fig. 1 und 2 bilden beispielhaft die Buchstaben "XYZ" die zweite Kennzeichnung 6.

Müllbeutel werden üblicherweise konfektioniert und in bestimmter Weise verpackt verkauft. Fig. 2 zeigt ein sog. "Gebinde", es umfaßt in der gezeigten Ausführungsform mehrere Müllbeutel 1 sowie eine Umhüllung 4. In Fig. 2 sind die Müllbeutel 1 zu einer Rolle 8 aufgerollt dargestellt. Die Umhüllung 4 kann beispielsweise eine Pappschachtel sein. Anstelle der dargestellten Pappschachtel 4 kann die Umhüllung aber auch beispielsweise eine Banderole sein, die beispielsweise aus Papier um die Rolle 8 aus Müllbeuteln 1 herumgelegt wird. Die Umhüllung 4 kann auch eine Umfolie oder ein Umbeutel sein, die die Müllbeutel 1 umfassen.

In einer bevorzugten Ausführungsform ist die Umhüllung so beschaffen, daß sie die darin enthaltenen Müllbeutel 1 zumindest teilweise freiläßt, so daß von außen die erste Kennzeichnung der Müllbeutel, insbesondere deren Farbe, wahrgenommen werden kann. Statt dessen kann die Umhüllung aber auch einen transparenten Bereich aufweisen, durch den hindurch die Müllbeutel 1 in der Umhüllung 4 sichtbar bleiben. Fig. 2 zeigt ein Fenster 5 in der Umhüllung 4, das den Blick auf die Rolle 8 der Müllbeutel 1 zuläßt. Wenn statt eines Kartons eine Banderole verwendet wird, kann sie so beschaffen sein, daß sie beispielsweise ein oder beide Enden der Rolle 8 der Müllbeutel 1 freiläßt, so daß ebenfalls wieder die erste Kennzeichnung der Müllbeutel, insbesondere deren Grundfarbe, sichtbar ist. Werden als Umhüllung 4 ein Umbeutel oder eine Umfolie verwendet, können diese transparente Bereiche aufweisen, durch die die erste Kennzeichnung der Müllbeutel 1 sichtbar ist.

Auch die Umhüllung 4 kann die erste Kennzeichnung der Müllbeutel 1 tragen. So kann die Umhüllung 4 beispielsweise die Farbe der darin enthaltenen Müllbeutel 1 als Grundfarbe haben oder in bestimmten Feldern zeigen.

Die eben beschriebenen, aus Müllbeuteln 1 und Umhüllung 4 bestehenden Gebinde können ihrerseits wieder ein Sortiment bilden. Dann sind Müllbeutel 1 verschiedener Größe jeweils für sich konfektioniert und in eigenen Umhüllungen 4, die sich ggf. in ihrer Größe unterscheiden können, verpackt. Die Umhüllungen 4 der einzelnen Gebinde des Sortiments können dann jeweils wieder wie oben beschrieben gestaltet sein. Vorzugsweise weisen alle Umhüllungen eines Sortiments die zweite Kennzeichnung 6 auf, die typisch für das jeweilige Sortiment ist. Damit kann das gesamte Gebinde als zum Sortiment gehörig gekennzeichnet werden, so daß abermals für den Käufer leicht erkennbar wird, daß ein bestimmtes Gebinde zu einem Sortiment gehört. Die zweite Kennzeichnung 6 kann wie weiter oben beschrieben aussehen, sie kann aber auch eine typische Gestaltung oder Form der Umhüllung 4 sein. Vorzugsweise ist die zweite Kennzeichnung 6 identisch für alle zu einem Sortiment gehörigen Verpackungen 4. Die zweite Kennzeichnung 6 kann auch die Kontur oder Silhouette eines auf der Umhüllung 4 vorhandenen Aufdrucks sein.

Zur Erhöhung des Wiedererkennungswerts kann jede Umhüllung 4 eines Sortiments außerdem eine Erläuterung dergestalt tragen, daß die Zuordnung zwischen verschiedenen ersten Kennzeichnungen einerseits und unterschiedlichen Volumina, Größen oder Formen andererseits erläutert ist, beispielsweise in grafischer Weise. In einer bevorzugten Ausführungsform kann diese Darstellung die zweite Kennzeichnung sein. Die Umhüllung 4 eines Gebindes aus einem Sortiment kann auch eine Darstellung aufweisen, die einen typischerweise für die in der Umhüllung 4 enthaltenen Müllbeutel verwendeten Mülleimer zeigt. Die Umhüllung 4 kann auch eine Darstellung typischer, durch das gesamte Sortiment abgedeckte Mülleimer aufweisen, wobei der Mülleimer, für den die in der Umhüllung 4 enthaltenen Müllbeutel 1 passen, besonderes hervorgehoben ist. Besondere Vorteile ergeben sich hierbei, wenn die Darstellung der einzelnen Mülleimer im selben Maßstab erfolgt, so daß deren Größenverhältnisse zueinander ersichtlich sind. Auch die eben beschriebenen Darstellungen können als zweite Kennzeichnung 6 dienen.

Durch die oben beschriebenen Maßnahmen werden Müllbeutel, Müllbeutelsortimente, Müllbeutelgebinde bzw. Müllbeutelgebindesortimente geschaffen, die den Fehlkauf von Müllbeuteln vermeiden helfen. Vorteilhaft ist dies insbesondere im häuslichen Bereich, da hier der Nachkauf von Müllbeuteln vergleichsweise unaufmerksam und ohne konkretes Wissen um Größen oder Qualitäten und ähnliches geschieht.

Fig. 3 zeigt allgemein ein erfindungsgemäßes Beutelgebinde. Gleiche Bezugszeichen wie in den Fig. 1 und 2 zeigen gleiche Merkmale. Fig. 3 betrifft nicht notwendigerweise ausschließlich Müllbeutel, auch andere Beutel wie Frischhaltebeutel oder Gefrierbeutel können angesprochen sein. Darüber hinaus ist die erste Kennzeichnung (zur Kennzeichnung des Volumens, der Größe, der Form und/oder einer sonstigen Eigenschaft des Beutels 1) nicht mehr notwendigerweise auch auf dem Beutel 1 selbst vorgesehen. Vielmehr ist die erste Kennzeichnung 18 auf der Umhüllung 4 des Gebindes angebracht. Sie kann aber auch auf dem Beutel 1 selbst vorgesehen sein. Gezeigt ist ein Beispiel, in dem die erste Kennzeichnung 18 ein farbiger Bereich auf der Umhüllung 4 ist. Dieser farbige Bereich kann auch auf dem Beutel 1 vorhanden sein. Es ist auch möglich, durch eine explizite Angabe auf einem Beutel 1 etwa in Form eines Hinweises 9 auf die erste Kennzeichnung 18 auf der Umhüllung 4 hinzuweisen.

Die Beutel 1 selbst und/oder die Umhüllung 4 können (in den Fig. 3 bis 5 nicht dargestellte) Angaben zur Größe, Form oder zum Verwendungszweck der Beutel aufweisen. So kann beispielsweise auf den Umhüllungen von Gefrierbeutelgebinden eine Literangabe zu finden sein, beispielsweise "1 Liter", "2 Liter" usw.

Die erste Kennzeichnung 18 ist vorzugsweise ein visuell wahrnehmbarer Bereich auf der Umhüllung. Die erste Kennzeichnung 18 ist insbesondere keine konkrete, explizite Angabe der durch sie angesprochenen Eigenschaft. Vielmehr handelt es sich bei der ersten Kennzeichnung 18 um einen "Platzhalter" oder um ein "Symbol", das für sich alleine erkennbar und damit unterscheidbar ist. Dies schließt nicht aus, daß in der Nähe der ersten Kennzeichnung konkrete Angaben, beispielsweise Volumenangaben, zu finden sind.

Die erste Kennzeichnung 18 kann ein vorzugsweise abgeschlossenes graphisches Objekt sein, das vor dem Hintergrund auffällige Eigenschaften, etwa Form- und/oder Farbgebung, aufweist. Vorzugsweise ist die erste Kennzeichnung 18 die Farbe eines Bereichs, insbesondere eines graphischen Objekts mit einer bestimmten Form, auf der Umhüllung.

Der Hinweis 9 kann auf einem Beutel 1 oft einfacher angebracht werden als die erste Kennzeichnung 18 selbst. Beispielsweise kann er thermisch eingebrannt werden. Wenn in Fig. 1 die erste Kennzeichnung 18 beispielsweise ein roter Pfeil wäre, könnte der Hinweis 9 auf den Beuteln 1 im Wort "ROT" bestehen. Dieser Hinweis 9 bzw. die erste Kennzeichnung 18 auf den Beuteln 1 selbst hat den Vorteil, daß während der Benutzung der Beutel die erste Kennzeichnung 18 in Erinnerung bleibt. Es kommt vergleichsweise oft vor, daß unmittelbar nach dem Kauf die Umhüllung 4 fortgeworfen wird, so daß dann die Erinnerung an die erste Kennzeichnung 8 verlorenginge, wenn sie sich nur auf der Umhüllung 4 befände. Wenn statt dessen die Beutel 1 selbst entweder die erste Kennzeichnung 18 oder einen Hinweis 9 darauf tragen, wird die erste Kennzeichnung auch ohne Umhüllung 4 fortwährend in Erinnerung gerufen, so daß entsprechend zuverlässiger nachgekauft werden kann.

Fig. 4 zeigt schematisch ein Beutelgebindesortiment, das zusätzlich zu den nachfolgenden beschriebenen Eigenschaften auch diejenigen des weiter oben beschriebenen Sortiments haben kann. Es weist mehrere Beutelgebinde 21, 22, 23 auf. Die verschiedenen Beutelgebinde haben Beutel, deren durch die erste Kennzeichnung 18 angesprochene Eigenschaft zueinander unterschiedlich sind. Insbesondere weisen die Beutel unterschiedliche Volumina auf, wobei abermals innerhalb eines Gebindes die Volumina der Beutel 1 zueinander gleich sind. So kann aber beispielsweise Gebinde 21 Gefrierbeutel von 4-Liter-Größe, Gebinde 22 Gefrierbeutel von 6-Liter-Größe und Gebinde 23 Gefrierbeutel von 8-Liter-Größe aufweisen. Dementsprechend unterscheiden sich die ersten Kennzeichnungen 18 auf diesen jeweiligen Beutelgebinden und insbesondere auf den jeweiligen Umhüllungen 4. Der Unterschied zwischen den ersten Kennzeichnungen 18a, 18b und 18c ist in Fig. 4 durch die unterschiedlich starken Schraffuren angedeutet. Damit wird ein Fall angedeutet, daß die erste Kennzeichnung 18 die Farbe eines Bereichs auf der Umhüllung 4 ist. Pfeil 18a hätte dann eine andere Farbe als Pfeil 18b, der wiederum anders gefärbt wäre als Pfeil 18c. Vorzugsweise ist jeder Pfeil in sich einfarbig. 18a könnte dann beispielsweise ein gelber Bereich auf der Umhüllung 4 sein, 18b ein roter und 18c ein blauer. Diese Farben sind dann den jeweiligen Beutelvolumina (4 Liter, 6 Liter, 8 Liter) zugeordnet. Dementsprechend können die jeweiligen Beutel der jeweiligen Gebinde 21, 22, 23 Hinweise 9 auf die erste Kennzeichnung 18a, 18b, 18c tragen (etwa "GELB", "ROT" und "BLAU").

Vorzugsweise weisen alle Beutelgebinde 21, 22, 23 eines Sortiments eine zweite Kennzeichnung auf, die das Sortiment betrifft und die insbesondere für das Sortiment charakteristisch ist. Damit wird es möglich, ein einzelnes Gebinde 21 als zum Sortiment gehörig und damit "systemzugehörig" zu identifizieren. Prinzipiell kann die zweite Kennzeichnung unabhängig von der ersten Kennzeichnung 18 vorgesehen sein. Die zweite Kennzeichnung kann aber auch mit der ersten Kennzeichnung 18a kombiniert sein. Fig. 4 zeigt den Fall, bei dem erste und zweite Kennzeichnung so kombiniert sind, daß beispielsweise die erste Kennzeichnung 18a die Farbe eines Bereichs im Beutelgebinde (und insbesondere auf der Umhüllung 4) ist und die zweite Kennzeichnung die Form dieses Bereichs. Fig. 4 zeigt als Beispiel die Form eines nach rechts gerichteten Pfeils. Es sind aber auch andere Formen möglich, beispielsweise ein Dreieck, ein Stern oder ähnliches.

Wenn durch die erste Kennzeichnung 18 eine Eigenschaft eines Beutels 1 identifiziert und das jeweilige Gebinde durch die zweite Kennzeichnung als systemzugehörig identifiziert wird, kann der Nachkauf neuer Beutel entsprechend der gewünschten Eigenschaft, insbesondere entsprechend dem gewünschten Volumen, sicherer als bisher vollzogen werden.

Um Verwechslungen hinsichtlich verschiedener Beutelqualitäten auszuschließen, kann eine dritte Kennzeichnung vorgesehen sein. Wie weiter oben erwähnt, gibt es Beutel zu unterschiedlichen Einsatzzwecken, beispielsweise Frischhaltebeutel, Gefrierbeutel, Müllbeutel, Mehrzweckbeutel und ähnliches. Viele Hersteller bieten solche Produktpaletten an, wobei solche Produktpaletten dann nicht nur Beutel unterschiedlicher Größe, sondern auch für unterschiedliche Einsatzzwecke aufweisen. Eine dritte Kennzeichnung kann den jeweiligen Verwendungszweck der Beutel 1 eines Gebindes 21, 22, 23 symbolisieren. Wie die erste und die zweite Kennzeichnung kann auch die dritte Kennzeichnung ein "Platzhalter" oder ein "Symbol" sein. Auch bei ihr handelt es sich nicht um die explizite Wiedergabe des zu kennzeichnenden Verwendungszwecks. Die dritte Kennzeichnung kann getrennt von der ersten und/oder der zweiten Kennzeichnung oder vereint mit einer oder beiden von ihnen vorgesehen sein.

Fig. 5 zeigt schematisch eine Produktpalette von Beuteln mit Beutelgebinden 31 bis 39, die erste Kennzeichnungen 18d bis 18ℓ aufweisen. Die zweite Kennzeichnung, die auch bei der beschriebenen Produktpalette vorhanden sein kann, ist in der gezeigten Ausführungsform wieder die Form des Bereichs auf dem Beutelgebinde und insbesondere der Umhüllung 4. Es handelt sich jeweils um einen Pfeil. Die dritte Kennzeichnung ist in der gezeigten Ausführungsform der Produktpalette die Pfeilrichtung. Die Beutelgebinde 31, 32, 33 können beispielsweise unterschiedlich große Frischhaltebeutel aufweisen. Dies kann durch einen nach oben gerichteten Pfeil ausgedrückt werden. Die Beutelgebinde 34, 35, 36 können unterschiedlich große Gefrierbeutel aufweisen, dies kann durch einen waagrecht gerichteten Pfeil ausgedrückt werden. Die Beutelgebinde 37, 38, 39 können unterschiedlich große Müllbeutel aufweisen. Dies kann durch nach unten gerichtete Pfeile ausgedrückt werden. Die Produktpalette enthält demnach ein erstes Beutelgebindesortiment 31 bis 33 unterschiedlich großer Frischhaltebeutel, ein zweites Beutelgebindesortiment 34 bis 36 unterschiedlich großer Gefrierbeutel und ein drittes Beutelgebindesortiment 37 bis 39 unterschiedlich großer Müllbeutel. In der gezeigten Ausführungsform ist die dritte Kennzeichnung demnach die Ausrichtung des auf der Umhüllung 4 wahrnehmbaren Bereichs, der auch die erste und die zweite Kennzeichnung bildet. Durch die unterschiedlichen Schraffuren der ersten Kennzeichnungen 18d bis 18ℓ in Fig. 5 sind die unterschiedlichen Farbgebungen nur schematisch angedeutet.

Schließlich kann die Produktpalette eine vierte Kennzeichnung aufweisen, die für alle Beute]gebinde der Produktpalette die gleiche ist. Sie kann separat von den anderen Kennzeichnungen vorgesehen sein. Fig. 5 zeigt jedoch den Fall, daß die zweite Kennzeichnung (die bisher nur ein Beutelgebindesortiment kennzeichnete) durchgängig über die gesamte Produktpalette hinweg verwendet wird. Die vierte Kennzeichnung ist damit gleich der zweiten Kennzeichnung. In der gezeigten Ausführungsform handelt es sich um die Form (aber nicht die Ausrichtung) des Bereichs auf dem Gebinde bzw. insbesondere der Umhüllung 4 des Gebindes. Damit wird ein bestimmtes Beutelgebinde als "systemzugehörig" identifiziert. Auch durch diese weiteren Kennzeichnungen können Fehlkäufe verhindert werden.

Erste und zweite Kennzeichnung müssen nicht zwangsläufig getrennt von konkreten Angaben der zu identifizierenden Eigenschaften vorgesehen sein. Die erste und/oder die zweite Kennzeichnung können teilweise von konkreten, beispielsweise zahlenmäßigen Angaben der zu identifizierenden Eigenschaft überschrieben oder überdeckt sein. Wichtig ist jedoch, daß trotz solcher "Überschreibungen" die erste und die zweite Kennzeichnung, beispielsweise Form und Farbe eines graphischen Objekts, erkennbar bleiben. So ist beispielsweise durchaus denkbar, daß in Fig. 4 innerhalb der Pfeile 18a bis 18c Zahlenangaben zu den Volumina der im jeweiligen Beutelgebinde 21, 22, 23 enthaltenen Beutel zu finden sind. Dies ändert nichts daran, daß die erste und die zweite Kennzeichnung nach wie vor erkennbar sind und dadurch zusätzlich zur konkreten Zahlenangabe ihren gewünschten Zweck erfüllen.

## Patentansprüche

1. Müllbeutel (1),
gekennzeichnet durch
eine sein Volumen und/oder seine Größe und/oder Form und/oder Qualität betreffende erste Kennzeichnung.

2. Müllbeutel (1) nach Anspruch 1, dadurch gekennzeichnet, daß die erste Kennzeichnung die Farbe seines Materials ist.

3. Müllbeutel (1) nach Anspruch 1 oder 2, dadurch gekennzeichnet, daß es sich um einen Haushaltsmüllbeutel handelt.

4. Müllbeutelsortiment mit Müllbeuteln verschiedener Größe oder Form, gekennzeichnet durch Müllbeutel nach einem der Ansprüche 1 bis 3, wobei alle Müllbeutel (1) des Sortiments eine ihr jeweiliges Volumen oder ihre jeweilige Größe, Form oder Qualität betreffende erste Kennzeichnung aufweisen.

5. Müllbeutelsortiment nach Anspruch 4, dadurch gekennzeichnet, daß die Müllbeutel (1) eine für das Sortiment typische zweite Kennzeichnung (6) aufweisen.

6. Müllbeutelsortiment nach Anspruch 5 oder 6, dadurch gekennzeichnet, daß die Müllbeutel (1) jeweils im wesentlichen einfarbig sind und Müllbeutel (1) des gleichen Volumens oder der gleichen Größe, Form oder Qualität die gleiche Farbe haben.

7. Müllbeutelgebinde, mit mehreren Müllbeuteln (1) und einer die Müllbeutel (1) zumindest teilweise umgebenden Umhüllung (4), gekennzeichnet durch Müllbeutel (1) nach einem der Ansprüche 1 bis 3.

8. Müllbeutelgebinde nach Anspruch 7, dadurch gekennzeichnet, daß die Umhüllung (4) die erste Kennzeichnung der Müllbeutel (1) teilweise sichtbar läßt.

9. Müllbeutelgebinde nach Anspruch 7 oder 8, dadurch gekennzeichnet, daß die Umhüllung (4) eine Banderole, eine Umfolie oder eine Schachtel ist, die die Müllbeutel (1) teilweise frei läßt (5) oder die einen transparenten Teil aufweisen, durch den die erste Kennzeichnung der Müllbeutel (1) sichtbar ist.

10. Müllbeutelgebinde nach einem der Ansprüche 7 bis 9, dadurch gekennzeichnet, daß die Umhüllung (4) ebenfalls die erste Kennzeichnung der in der Umhüllung (4) enthaltenen Müllbeutel (1) aufweist.

11. Müllbeutelgebindesortiment mit Müllbeuteln verschiedener Größe oder Form, gekennzeichnet durch mehrere Müllbeutelgebinde nach einem der Ansprüche 7 bis 9, wobei alle Müllbeutel (1) des Gebindesortiments eine ihr jeweiliges Volumen oder ihre jeweilige Größe oder Form betreffende erste Kennzeichnung aufweisen.

12. Müllbeutelgebindesortiment nach Anspruch 11, dadurch gekennzeichnet, daß die Umhüllungen (4) eine für das Sortiment typische zweite Kennzeichnung (6) aufweisen.

13. Müllbeutel nach einem der Ansprüche 1 bis 3, der Teil eines Müllbeutelsortiments nach einem der Ansprüche 4 bis 6 ist.

14. Müllbeutelgebinde nach einem der Ansprüche 7 bis 10, das Teil eines Müllbeutelgebindesortiments nach einem der Ansprüche 11 oder 12 ist.

15. Müllbeutelgebinde nach Anspruch 14 und 12, dadurch gekennzeichnet, daß die zweite Kennzeichnung ein Bereich der Umhüllung (4) ist, der eine Darstellung der Zuordnung zwischen den verschiedenen ersten Kennzeichnungen einerseits und den unterschiedlichen Volumina, Größen oder Form andererseits trägt.

16. Beutelgebinde, das mehrere gleiche Beutel (1) sowie eine Umhüllung (4) der Beutel (1) aufweist,
gekennzeichnet durch
eine das Volumen, die Größe, die Form und/oder eine sonstige Eigenschaft der Beutel (1) betreffende erste Kennzeichnung (18).

17. Beutelgebinde nach Anspruch 16, dadurch gekennzeichnet, daß die erste Kennzeichnung (18) auf der Umhüllung (4) angebracht ist.

18. Beutelgebinde nach Anspruch 17, dadurch gekennzeichnet, daß die erste Kennzeichnung (18) die Farbe und/oder die Form eines Bereiches auf der Umhüllung (4) ist.

19. Beutelgebinde nach Anspruch 17 oder 18, dadurch gekennzeichnet, daß ein Beutel (1) die erste Kennzeichnung (18) oder einen Hinweis (9) darauf aufweist.

20. Beutelgebinde nach einem der Ansprüche 16 bis 19, dadurch gekennzeichnet, daß die Umhüllung (4) eine Umfolie ist.

21. Beutelgebindesortiment mit mehreren Beutelgebinden, wobei die Beutel (1) unterschiedlicher Gebinde unterschiedliche Volumina haben,
gekennzeichnet durch
Beutelgebinde nach einem der Ansprüche 16 bis 20, wobei Gebinde mit Beuteln (1) unterschiedlicher Volumina unterschiedliche erste Kennzeichnungen (18) haben.

22. Beutelgebindesortiment nach Anspruch 21, gekennzeichnet durch eine das Sortiment betreffende zweite Kennzeichnung auf der Umhüllung (4) der Gebinde.

23. Beutelgebindesortiment nach Anspruch 21, dadurch gekennzeichnet, daß die erste Kennzeichnung (18) die Farbe und die zweite Kennzeichnung die Form eines Bereichs der Umhüllung (4) ist.

24. Produktpalette von Beuteln, gekennzeichnet durch mehrere Beutelgebindesortimenten nach Anspruch 21, 22 oder 23, wobei unterschiedliche Beutelgebindesortimente Beutel (1) für unterschiedliche Verwendungszwecke haben und wobei die Umhüllungen (4) eine dritte, den Verwendungszweck der jeweiligen Beutel (1) betreffende Kennzeichnung haben.

25. Produktpalette von Beuteln nach Anspruch 24 mit Beutelgebindesortimenten nach Anspruch 23, dadurch gekennzeichnet, daß die dritte Kennzeichnung die Ausrichtung der Form ist.

26. Produktpalette von Beuteln nach Anspruch 24 oder 25 mit Beutelgebindesortimenten nach Anspruch 22, dadurch gekennzeichnet, daß die zweite Kennzeichnung auf allen Beutelgebinden der Produktpalette vorhanden ist.

27. Beutelgebinde nach einem der Ansprüche 16 bis 20, dadurch gekennzeichnet, daß
- die Beutel (1) Gefrierbeutel oder Frischaltebeutel oder Müllbeutel oder Mehrzweckbeutel sind, und
- die erste Kennzeichnung (18) das Volumen der Beutel (1) kennzeichnet und die Farbe einer Markierung auf der Umhüllung (4) ist.

28. Beutelgebinde nach einem der Ansprüche 16 bis 20 oder 22, das Teil eines Beutelgebindesortiments nach Anspruch 21, 22 oder 23 ist.
